# EUROPÄISCHE PATENTSCHRIFT

(11) **EP 1 013 865 B1**
(45) Veröffentlichungstag und Bekanntmachung des Hinweises auf die Patenterteilung: **07.01.2004**
(21) Anmeldenummer: 99124601.8
(22) Anmeldetag: 10.12.1999
(51) Int. Cl.: E05D 15/06

(54) **Laufschiene für ein Schiebetor**
Guide rail for a sliding gate
Rail de guidage pour un portail coulissant

(30) Priorität: 18.12.1998 DE 19858557; 24.06.1999 DE 29911017 U
(43) Veröffentlichungstag der Anmeldung: 28.06.2000
(73) Patentinhaber: Schmid, Peter, 72116 Mössingen (DE)
(72) Erfinder: Schmid, Peter, 72116 Mössingen (DE)
(74) Vertreter: Engelhardt, Guido, Dipl.-Ing.

(56) Entgegenhaltungen:
- EP-A- 0 291 622
- EP-A- 0 457 286
- DE-U- 7 528 036
- GB-A- 2 172 794
- US-A- 4 002 261

## Beschreibung

Die Erfindung bezieht sich auf eine Laufschiene für ein Schiebetor oder ähnliches, die einen als Kastenprofil ausgebildeten Querschnitt aufweist nach dem Oberbegriff des Patentanspruches 1.

Es ist aus der DE 27 43 007 C2 bekannt, Laufschienen von großer Abmessung als Träger zur Abstützung eines freitragenden Schiebetores zu verwenden. Die die Gitter des Schiebetores bildenden Aufsatzstücke werden an einem Sockelbalken, der als Träger und Laufschiene dient, mittels an einem Ansatz des Sockelbalkens aufgerastete Verbindungsteile befestigt. Die Länge des Sockelbalkens entspricht in etwa der Torabmessung; der Sockelbalken ist einstückig ausgebildet.

Eine solche Konstruktion ist jedoch sehr aufwendig herzustellen und daher teuer, da der einstückige Sockelbalken hohe Transportkosten verursacht, und zwar insbesondere wenn dieser länger als 6 Meter ausgebildet ist, denn je länger der als Laufschiene dienende Sockelbalken ist, um so schwieriger und somit teurer ist es, diesen vom Herstellungswerk zu dem Verwendungsort zu befördern.

Der DE GM 75 28 036 ist ein Führungsbahnprofil eines Schiebetorbeschlages zu entnehmen. Zur Aufnahme von Stossverbindern weist das Führungsbahnprofil eine über die gesamte Länge sich erstreckende Nut auf, in die die Stossverbinder eingesetzt sind. Der Querschnitt der Aufnahmenut für die Stossverbinder ist schwalbenschwanz-, winkel- oder kreissegmentförmig.

Des weiteren wird die gewünschte Festigkeit der gesamten Laufschiene nicht erzielt, um weit auskragende Schiebetore abzustützen, denn der einstückige Sockelbalken kann gemäß seiner Querschnittsform lediglich begrenzte Biege- und Torsionsmomente aufnehmen. Insbesondere Biegemomente steigen aber für weit auskragende Schiebetore enorm an, so dass die lichte Weite des Schiebetores aufgrund der begrenzten Momentenaufnahme des Sockelbalkens eine bestimmte Länge nicht übersteigen kann.

Bei solchen Laufschienen hat es sich als nachteilig gezeigt, dass die bei Schiebetoren während der Bewegung der Tore auftretenden wechselnden statischen Belastungen nicht ausreichend abgestützt sind, so dass die gesamte Laufschiene nicht biege- und torsionssteif ist, da sowohl die einstückige als auch die geteilte Ausführung der Laufschiene die Biege- und Torsionsmomente nur bedingt aufnehmen.

Es ist daher Aufgabe der Erfindung, eine Laufschiene der eingangs genannten Gattung derart weiterzubilden, dass die Laufschiene biege- und torsionssteif ist und somit weit auskragende Schiebetore abgestützt werden können und dass die Laufschienenelemente kostengünstig transportier- und herstellbar sind.

Diese Aufgabe wird erfindungsgemäß durch die Merkmale des kennzeichnenden Teils des Patentanspruches 1 gelöst.

Bei einer bestimmten Anordnung der Ausnehmungen im Querschnitt des Kastenprofils, beispielsweise in den vier Eckbereichen, ist gewährleistet, daß die Verbindungselemente im eingesteckten Zustand die einzelnen Laufschienenelemente gegen Biege- und Torsionsmomente abstützen.
Des weiteren versteifen die Ausnehmungen das Kastenprofil zusätzlich, so daß mit einfachen konstruktiven Mitteln und kostengünstig herzustellenden Laufschienenelementen die Biege- und die Torsionssteifigkeit der gesamten Laufschiene erhöht wird.

Bei einer vorteilhaften Weiterbildung der Erfindung sind in den Wänden des Kastenprofils Materialverdickungen vorgesehen, in die jeweils eine Ausnehmung angeordnet ist.

Die Laufschienenelemente werden durch die Verbindungselemente entlang einer gemeinsamen Achse zentriert. Des weiteren erfolgt eine Zentrierung der Laufschienenelemente zueinander, wenn die Querschnittsform der Ausnehmungen sowie der Verbindungselemente dreieckförmig ausgebildet sind.

Um den Kraftschluss zwischen den Verbindungselementen und den einzelnen Laufschienenelementen zu erhöhen, weisen die Verbindungselemente eine Riffelung auf, die vorzugsweise senkrecht zu der Längsachse der Laufschiene verläuft.

Um nunmehr die Arretierung zwischen den aufgespreizten Verbindungselementen und den Seitenwänden von einer mit einem Hohlraum versehenen Laufschiene zu erreichen, weist das Verbindungselement eine, zumindest teilweise, wellenförmig ausgebildete Oberfläche auf und spreizt sich derart durch das Einbringen des Spreizgliedes auf, dass die Oberfläche unter Vorspannung gegen mindestens zwei gegenüberliegende Seitenwände der Hohlprofilelemente anliegt.

Dadurch, dass die einzusteckenden Verbindungselemente derart mit der Querschnittsform der Hohlräume korrespondieren, dass beim Einführen des Spreizgliedes das Verbindungselement in Längsrichtung der Hohlräume aufgespreizt wird und an der Innenseite mindestens zweier gegenüberliegender Seitenwände der Hohlräume unter Vorspannung anliegt, ist gewährleistet, dass eine zuverlässige und lösbare Verbindung von zwei benachbarten Laufschienenelementen geschaffen ist, denn nach dem Entfernen der Spreizelemente aus den Verbindungselementen verformen sich diese wieder in ihren ursprünglichen Ausgangszustand zurück, so dass die Verbindung der Verbindungselemente mit den Laufschinenelementen gelöst werden kann.

Weitere vorteilhafte Weiterbildungen der Erfindung ergeben sich aus den Unteransprüchen.

Aufgrund der möglichen Durchführung der Verbindungselemente über die gesamte Länge der Laufschienenelemente ist eine ausreichende Biege- und Torsionssteifigkeit der gesamten Laufschiene erzielt. Diese Steifigkeit kann darüber hinaus dadurch erhöht werden, wenn die Verbindungselemente im Bereich des Längsschlitzes im Kastenprofil verlaufen, da somit die einseitig freien Schenkel des Kastenprofils abgestützt sind.

Es hat sich als vorteilhaft herausgestellt, dass es für die Abstützung der auftretenden Biege- und Torsionsmomente der Laufschiene, und zwar auch bei weit auskragenden Schiebetoren, ausreichend ist, wenn die Verbindungselemente im Verbindungsbereich von zwei benachbarten Laufschienenelementen angeordnet sind, also nicht über die gesamte Länge der einzelnen Laufschienenelemente verlaufen. Besonders gute Stabilitätseigenschaften werden erzielt, wenn die Laufschienenelemente eine Länge von 2 Meter aufweisen und die Verbindungselemente jeweils ca. 25 Zentimeter in zwei benachbarte Laufschienenelementen hineinragen und an dieser Position aufgespreizt werden.

Des weiteren ist die Querschnittsform der Ausnehmung sehr biege- und torsionssteif, da es sich dabei um ein geschlossenes Profil handelt, das in den Eckbereichen die Biege- und Torsionssteifigkeit des Kastenprofils somit verstärkt.

Darüber hinaus kann mittels der dreieckförmigen Querschnittsform der.Ausnehmung sowie der Verbindungselemente bereits mittels eines einzigen Verbindungselementes eine Zentrierung der einzelnen Laufschienenelemente zueinander entlang einer gemeinsamen Längsachse bewerkstelligt werden.
Eine Zentrierung kann auch mittels mehrerer Verbindungselemente erfolgen, wenn diese beispielsweise in den Eckbereichen des Kastenprofils vorgesehen sind.

Die einzelnen Laufschienenelemente sind schnell aneinander zu montieren und kostengünstig herzustellen. Die individuell wählbare Länge der einzelnen Laufschienenelemente gewährleistet niedrige Transportkosten.

Dadurch, dass in die Verbindungselemente eine sich in Längsrichtung erstreckende Nut eingearbeitet ist, in die durch das Kastenprofil ein Spreizglied eingeschraubt.wird, ist gewährleistet, dass das Verbindungselement aufgespreizt wird, so dass die Außenkonturen der Verbindungselemente zumindest linear an zwei gegenüberliegenden Seitenwänden der Ausnehmung anliegen, so dass das Verbindungselement in der Ausnehmung unter Vorspannung gehalten ist.

In einer Zeichnung sind drei Ausführungsbeispiele der Erfindung dargestellt, die nachfolgend näher erläutert sind. Im einzelnen zeigt:
- Figur 1: eine erste Ausführung einer Laufschiene in perspektivischer Ansicht,
- Figur 2: ein Laufschienenelement der Laufschiene gemäß Figur 1 im Querschnitt,
- Figur 3: eine zweite Ausführung eines Laufschienenelements im Querschnitt,
- Figur 4: eine dritte Ausführung einer Laufschiene mit aufgespreizten Verbindungselementen, in perspektivischer Ansicht,
- Figur 5: die Laufschiene nach Figur 4, gemäß der Schnittlinie V - V,
- Figur 6: ein Kastenprofil bestehend aus zwei Kastenprofilelementen, die mittels eines Verbindungselementes miteinander verbunden sind, in perspektivischer Ansicht, und
- Figuren 7a bis 12b: sechs verschiedene Querschnittsformen des Verbindungselementes nach Figur 6.

In Figur 1 ist eine Laufschiene 1 zur Führung eines Schiebetores gezeigt, die aus mehreren Laufschienenelementen 2 zusammengesetzt ist.

In den Figuren 2 und 3 sind die jeweiligen Laufschienenelemente 2 dargestellt, so dass ersichtlich ist, dass die Laufschienenelemente 2 als unterschiedlich geformte Kastenprofile 11 und 41 ausgebildet sind.

Allen Kastenprofilen 11 und 41 ist gemeinsam, dass in dessen oberen Bereich eine Verbindungswand 3 zwischen zwei Ecken 4 verläuft und dass gegenüberliegend zu der oberen Verbindungswand 3 zwei Schenkel 6 vorgesehen sind, zwischen denen somit ein Schlitz 5 zur Aufnahme eines Rollenbockes, an dem die am Schiebetor angebrachte Laufschiene 1 abgestützt ist, eingearbeitet ist.
Die beiden Schenkel 6 sind über zwei Seitenwände 7 mit der oberen Verbindungswand 3 verbunden.

Aus Figur 1 ist jeweils im Bereich der beiden Ecken 4 und der beiden Schenkel 6 eine Ausnehmung 12 eingearbeitet, die sich über die gesamte Länge des Laufschienenelementes 2 erstreckt. Die einzelnen Laufschienenelemente 2 werden mittels vier Verbindungselementen 13 miteinander arretiert, in dem die Verbindungselemente 13 in die jeweilige Ausnehmung 12 eingeführt sind. Die Biege- und Torsionssteifigkeit des gesamten Kastenprofils 11, aber insbesondere der einseitig frei schwebenden Schenkel 6 wird durch die konstruktive Ausgestaltung der Ausnehmungen 12, die nämlich als geschlossenes rechteckförmiges Profil ausgebildet sind, erheblich verstärkt.

In Figur 3 ist ein weiteres Kastenprofil 41 dargestellt, in dessen Eckbereichen 4 und in der.Anbindung der Schenkel 6 an die jeweilige Seitenwand 7 eine dreieckige Ausnehmung 42 eingearbeitet ist.
Die mit der Ausnehmung 42 korrespondierenden Querschnittsform der Verbindungselemente 43 ist ebenfalls dreieckförmig.
Die dreieckige Querschnittsform der Ausnehmung 42 gewährleistet eine optimale und einfache Zentrierung der Laufschienenelemente 2 zueinander, wenn die Verbindungselemente 43 in den Ausnehmungen 42 eingeführt sind. Somit sind die Laufschienenelemente 2 entlang einer gemeinsamen Längsachse, und zwar bereits mittels eines eingeführten Verbindungselementes 43 zentriert angeordnet.

Die Länge der Verbindungselemente 13 und 43 entspricht entweder der Länge der miteinander zu verbindenden Laufschienenelementen 2, so dass zur Fixierung der Laufschienenelemente 2 die Verbindungselemente 13 und 43 jeweils zur Hälfte in dem einen Laufschienenelement 2 angeordnet sind, oder die Verbindungselemente 2 sind wesentlich länger ausgebildet als die Laufschienenelemente 2, und zwar beispielsweise über die gesamte Länge der Laufschiene 1.

Aus Figur 4 ist ersichtlich, dass die einzelnen Laufschienenelementen 2 mittels Verbindungselementen 44 miteinander verbunden sind. Die Verbindungselemente 44 sind Weiterbildungen der Verbindungselemente 13 gemäß Figur 1 und weisen eine in ihrer Längsrichtung verlaufende U-förmig ausgebildete Nut 46 auf, die im montierten Zustand in Richtung der Verbindungswand 3 zeigt. Im Innern der Laufschiene 1 sind in den vier Eckbereichen 4 vier Laufflächen 51 vorgesehen, die konkav gekrümmt ausgebildet sind, um vertikal und horizontal wirkende von Laufrollen des freitragenden Schiebetores stammenden Kräfte aufzunehmen; die Laufrollen sind folglich im Innern der Laufschiene 1 verfahrbar angeordnet.
Die trapezähnliche Querschnittsform der Ausnehmungen 12' der Laufschienenelemente 2' legt die Querschnittsform der einzusteckenden Verbindungselemente 44 fest.

In der Verbindungswand 3 sowie in jeweils einer Wand der Schenkel 6 der Laufschienenelemente 2 sind mehrere zueinander beabstandete Bohrungen 8 vorgesehen, die auf einer gemeinsamen Achse liegen und somit fluchtend zueinander verlaufen.

Durch die Bohrung 8 ist in die Nut 46 eine selbstschneidende Schraube 47 als Spreizglied eingedreht. Der Durchmesser des Schraubgewindes ist etwas größer bemessen als der innere Abstand der Nut 46, so dass beim Eindrehen der Schraube 47 die Nut 46 im wesentlichen senkrecht zu der Längsachse der Laufschiene 1 aufgespreizt wird, wodurch die Seitenwände des Verbindungselementes 44 auseinandergedrückt werden.
Dieses Aufweiten des Querschnittes des jeweiligen Verbindunsgelementes 44 führt folglich zu einem Anliegen der Seitenwände des Verbindungselementes 44 an den Seitenwänden der Ausnehmung12'. Dadurch, dass die Seitenwände der Ausnehmung 12' nicht nachgeben, entsteht zwischen dem Verbindungselement 44 und den Laufschienenelementen 2 eine definierte Vorspannung, die im wesentlichen durch die Größenverhältnisse der Nut 46 und dem Durchmesser der Schraube 47 bestimmt sind.

Die Verbindungselemente 44 weisen eine Gesamtlänge von 50 Zentimetern auf; die Länge der einzelnen Laufschienenelementen 11 beträgt etwa zwei Meter. Die Verbindungselemente 11 sind demnach in zwei benachbarten Laufschienenelementen 44 über eine Länge von 25 Zentimetern angeordnet.
Diese Einstecktiefe gewährleistet eine ausreichende Stabilität der Verbindung und gleichzeitig ein gewisses notwendiges Spiel der gesamten Laufschiene 1, wenn das Schiebetor verfahren wird, da zwischen den eingesteckten Verbindungselementen 44 ein Hohlraum entsteht, so dass in diesem Bereich der Laufschiene 1 die Biege- und Torsionsmomentenaufnahme abnimmt.

In Figur 5 ist in die Verbindungselemente 44 und deren Nuten 46 mehrere Schrauben 47 eingedreht. Zur verbesserten Arretierung weist das Verbindungselement 44 eine wellenförmig ausgebildete Oberfläche auf, die nämlich durch das Eindrehen der Schraube 47 und dem damit verbundenen Aufspreizen der Verbindungselemente 44 derart gegen die Seitenwände der Ausnehmung 12' gedrückt wird, dass eine zuverlässige und ausreichend große Vorspannung im Inneren der Ausnehmung 12' entsteht. Die Schrauben 47 werden im Abstand zueinander von etwa 15 cm eingeschraubt.

In Figur 6 ist ein aus zwei Hohlraumelementen 49 zusammengesetztes Hohlprofil 48 dargestellt, dessen Querschnittsform rechteckförmig ausgebildet ist. In die beiden benachbarten Hohlraumelemente 49 ist ein Verbindungselement 44' in Richtung der Längsachse des Hohlprofils 48 eingesteckt. Die Querschnittsform des Verbindungselementes 44' korrespondiert mit der Querschnittsform der Hohlraumelemente 49, so dass die vier Seitenwände des Verbindungselementes 44' im wesentlichen spaltfrei entlang den Innenwänden der Hohlraumelemente 49 verlaufen. Das Einstecken der Verbindungselemente 44' erfolgt demnach ohne Kraftaufwand.

Aus den Figuren 7a, 7b, 8a und 8b ist ein kreisförmiges und ein elliptisches Verbindungselement 44''' zu entnehmen, das jeweils in ein rechteckförmigen Hohlraum 48 eingesteckt ist.
Beiden Auführungsvariationen ist gemeinsam, dass das Verbindungselement 44" bzw. 44''' linienförmig an die Innenseite des Hohlraumelementes 49 anliegt und diese Linienberührung auf zwei einander gegenüberliegenden Seitenwände der Hohlraumelemente 49 erfolgt.

In den Figuren 9a und 9b ist im wesentlichen das Verbindungselement 44' dargestellt, das eine trapezähnliche ausgebildete Querschnittsform aufweist und daher geeignet ist, in die Laufschienen 1 der Figuren 4 und 5 eingesetzt zu werden.
Zwischen der oberen und der unteren Seite des Verbindungselementes 44' und den jeweiligen Seitenwänden des Hohlraumelemtes 49 ist ein Luftspalt vorgesehen, so dass beim Einschrauben der Schraube 47 eine Aufweitung nach oben und unten keine Vorspannung erzeugen lässt. Die benötigte Vorspannung entsteht vielmehr an den seitlichen gegenüberliegenden Seitenwänden der Hohlprofilelemente 49.

In den Figuren 10a/ 10b und 11a/ 11 b weist das Verbindungselement 4"" einen trapezförmigen Querschnitt auf, dessen seitliche Flanken 53 unterschiedlich stark geneigt verlaufend ausgebildet sind. Das Aufweiten des Verbindungselementes 44'''' erfolgt entlang der seitlichen Flanken 53; zwischen den oberen und unteren der sich gegenüberliegenden Seitenwänden ist nämlich ein Luftspalt vorgesehen, so dass an diesen Positionen keine Verklemmung entsteht.

Das Verbindungselement 44^{V} gemäß den Figuren 12a und 12b weist zwei U-förmig zueinander gefaltete Schenkel 54 auf, die über einen durchgehenden Steg 55 miteinander verbunden sind. Die Flanken der Schenkel 54 verjüngen sich in Richtung des Steges 55, so dass zwischen diesen und dem Hohlraumelement 49 ein Luftspalt entsteht.
Die Nut 46 wird durch die beiden Schenkel 54 seitlich begrenzt, in die auch die Schraube 47 eingedreht und somit gehalten wird.

Den Ausführungen der Figuren 6 bis 12b ist gemeinsam, dass diese Geometrie auf beliebige Laufschienen 1 übertragbar ist bzw. für beliebige Hohlräume als Arretierungsmöglichkeit-verwendet werden kann.

## Patentansprüche

1. Laufschiene (1) für ein Schiebetor oder ähnliches, die einen als Kastenprofil (11, 41) ausgebildeten Querschnitt aufweist und die in ihrer Längsrichtung aus mehreren Laufschienenelementen (2) zusammengesetzt ist, mit mindestens eine im Kastenprofil (11, 41) sich über die gesamte Länge des Laufschienenelementes (2) erstreckende Ausnehmung (12, 12', 42), die im Kastenprofil (11, 41) eingearbeitet ist, wobei die einzelnen Laufschienenelemente (2) mittels Verbindungselementen (13, 43, 44 bis 44^{V}), die in die jeweiligen Ausnehmungen (12, 12', 42) ganz oder teilweise eingreifen, miteinander arretiert sind,
**dadurch gekennzeichnet,**
**dass** das Verbindungselement (44 bis 44^{V}) eine sich in dessen Längsachse erstreckende schlitzartig ausgebildete Nut (46) aufweist, und dass in der Nut (46) und in den dieser zugewandten Verbindungswände (3) bzw. in den Schenkeln (6) von zwei benachbarten Laufschienenelementen (2) der Laufschiene (1) jeweils mindestens ein Spreizglied (47) angeordnet ist, durch das das Verbindungselement (44 bis 44^{V} ) aufspreizbar ist.

2. Laufschiene nach den Ansprüchen 1,
**dadurch gekennzeichnet,**
**dass** die Ausnehmungen (12, 12') im Bereich zweier Ecken (4) und/ oder zweier Schenkeln (6) des Kastenprofils (11) angeordnet sind.

3. Laufschiene nach einem oder mehreren der vorgenannten Ansprüche,
**dadurch gekennzeichnet,**
**dass** die Querschnitte der Ausnehmungen (12, 42) rechteckig, rund und/ oder dreieckig ausgebildet sind und dass die Querschnittsformen der Verbindungselemente (13, 43 und 44 bis 44^{V} ) mit der Querschnittsform der Ausnehmung (12, 42) korrespondiert.

4. Laufschiene nach einem oder mehreren der vorgenannten Ansprüche,
**dadurch gekennzeichnet,**
**dass** die Verbindungselemente (13, 44 bis 44^{V}) im eingesteckten Zustand die Laufschienenelemente (2) entlang einer gemeinsamen Längsachse zentriert arretieren.

5. Laufschiene nach einem oder mehreren der vorgenannten Ansprüche,
**dadurch gekennzeichnet,**
**dass** die Verbindungselemente (13 und 44 bis 44^{V}) eine Riffelung (14) aufweisen, die vorzugsweise senkrecht zu der Längsachse der Laufschiene (1) verläuft.

6. Laufschiene nach einem oder mehreren der vorgenannte Anspruch,
**dadurch gekennzeichnet,**
**dass** im Verbindungsbereich zweier Laufschienenelementen, (2) Gewindebohrungen (8) vorgesehen sind, und dass in die Gewindebohrungen (8) Schrauben (26, 36) zur Fixierung der Laufschienenelemente (2) einschraubbar sind.

7. Laufschiene nach einem oder mehreren der vorgenannten Ansprüche,
**dadurch gekennzeichnet,**
**dass** die Verbindungselemente (13, 44 bis 44^{V}) auf einer ersten Seite des Laufschienenelementes (2) fest angeordnet sind, und dass auf der zweiten gegenüberliegenden Seite des Laufschienenelementes (2) die Ausnehmungen (12, 42) vorgesehen sind, in die mit der nachfolgende Laufschienenelement (2) und dessen fest angeordneten Verbindungselement (13, 44 bis 44^{V}) einsteckbar sind.

8. Laufschiene nach einem oder mehreren der vorgenannten Ansprüche,
**dadurch gekennzeichnet,**
**dass** sich die Ausnehmungen (12, 42) über die gesamte Länge der Laufschienenelemente (2) erstreckt.

9. Laufschiene nach Anspruch 1,
**dadurch gekennzeichnet,**
**dass** das Verbindungselement (44 bis 44^{V}) eine, zumindest teilweise, wellenförmig ausgebildete Oberfläche aufweist, und dass sich das Verbindungselement (44 bis 44^{V}) derart durch das Einbringen des Spreizgliedes (47) aufspreizt, dass die Oberfläche unter Vorspannung gegen mindestens zwei gegenüberliegende Seitenwände von einem oder mehreren Hohlprofilelementen (49) anliegt.

10. Laufschiene nach Anspruch 1,
**dadurch gekennzeichnet,**
**dass** ein Hohlprofil (48) in den Ecken (4) der Laufschienenelementen (2) eingearbeitet ist, in das das Verbindungselement (44 bis 44^{V}) einsetzbar ist.

11. Laufschiene nach Anspruch 1,
**dadurch gekennzeichnet ,**
**dass** das Spreizglied (47) als selbstschneidende Schraube ausgebildet ist.

12. Laufschiene nach Anspruch 1,
**dadurch gekennzeichnet,**
**dass** die einzelnen Spreizglieder (47) zueinander beanstandet angeordnet sind.

## Claims

1. A guide rail (1) for a sliding gate or the like with a cross section formed as a box profile (11, 41) and composed of several guide rail elements (2) in its longitudinal direction, with at least one void (12, 12', 42) extending in the box profile (11, 41) along the entire length of the guide rail element (2) and worked into the box profile (11, 41), in which the individual guide rail elements (2) are locked together by means of connection elements (13, 43, 44 to 44^{V}) which engage fully or partially in the corresponding voids (12, 12', 42),
**characterised in that**,
the connection element (44 to 44^{V}) possesses a slot-shaped groove (46) running along its longitudinal axis and that at least one expanding element (47) is arranged in the groove (46) and in the connection walls (3) facing the groove (46) or in the legs (6) of two adjacent guide rail elements (2) of the guide rail (1), with the expanding element (47) enabling the connection element (44 to 44^{V}) to be expanded.

2. The guide rail in accordance with Claim 1,
**characterised in that**,
the voids (12, 12') are arranged in the area of two corners (4) and/or two legs (6) of the box profile.

3. The guide rail in accordance with one or more of the previous Claims,
**characterised in that**,
the cross sections of the voids (12, 42) are rectangular, round and/or triangular and that the cross sectional shapes of the connection elements (13, 43 and 44 to 44^{V}) correspond to the cross sectional shape of the void (12, 42).

4. The guide rail in accordance with one or more of the previous Claims,
**characterised in that**,
when the connection elements (13, 44 to 44^{V}) are inserted, they lock the guide rail elements (2) centred along a common longitudinal axis.

5. The guide rail in accordance with one or more of the previous Claims,
**characterised in that**,
the connection elements (13 and 44 to 44^{V}) have a ridged surface (14) with the ridges running in a preferred embodiment perpendicular to the longitudinal axis of the guide rail (1).

6. The guide rail in accordance with one or more of the previous Claims,
**characterised in that**,
tapped holes (8) are provided in the connection area of two guide rail elements (2) and that screws (26, 36) can be screwed into the tapped holes (8) in order to fix the guide rail elements.

7. The guide rail in accordance with one or more of the previous Claims,
**characterised in that**,
the connection elements (13, 44 to 44^{V}) are in a fixed arrangement on one first side of the guide rail element (2) and that the voids (12, 42) are provided on the second opposite side of the guide rail element (2), into which the connection elements (13, 44 to 44^{V}) in a fixed arrangement on the following guide rail element (2) can be inserted.

8. The guide rail in accordance with one or more of the previous Claims,
**characterised in that**,
the voids (12, 42) extend along the entire length of the guide rail elements (2).

9. The guide rail in accordance with Claim 1,
**characterised in that**,
the connection element (44 to 44^{V}) has at least a partially corrugated surface and that the connection element (44 to 44^{V}) is expanded by the insertion of the expanding element (47) in such a way that the surface is brought into pre-stressed contact with at least two opposite side walls of one or more hollow profile elements (49).

10. The guide rail in accordance with Claim 1,
**characterised in that**,
a hollow profile (48) is worked into the corners (4) of the guide rail elements (2) and the connection element (44 to 44^{V}) can be inserted into it.

11. The guide rail in accordance with Claim 1,
**characterised in that**,
the expanding element (47) is formed as a self-tapping screw.

12. The guide rail in accordance with Claim 1,
**characterised in that**,
the individual expanding elements (47) are arranged spaced apart in relation to one another.

## Revendications

1. Rail de guidage (1) pour un portail coulissant ou un dispositif similaire dont la section a un profil en caisse (11, 41) et, en direction longitudinale, consiste en plusieurs éléments de rail (2), avec au moins un évidement (12, 12', 42) s'étendant sur toute la longueur du profil en caisse (11, 41) de l'élément de rail (2) et qui est pratiqué dans le profil en caisse (11, 41), où les éléments de rail (2) individuels sont positionnés ensemble au moyen d'éléments de raccordement (13, 43, 44 à 44^{V}) qui s'engrènent en tout ou en partie dans les évidements respectifs (12, 12', 42).
**caractérisé en ce que**
l'élément de raccordement (44 à 44^{V}) comprend une gorge (46) sous la forme d'une fente s'étendant dans son axe longitudinal, et que, dans la gorge (46) et dans les parois de raccordement (3) donnant sur celle-ci ou dans les bras (6) de deux éléments de rail voisins (2) du rail de guidage (1 ), il est prévu au moins un élément d'écartement (47) permettant d'écarter l'élément de raccordement (44 à 44^{V}).

2. Rail de guidage d'après la revendication 1.
**caractérisé en ce que**
les évidements (12, 12') sont disposés au niveau de deux coins (4) et/ou de deux bras (6) du profil en caisse (11).

3. Rail de guidage d'après une ou plusieurs des revendications précédentes.
**caractérisé en ce que**
les sections des évidements (12, 42) sont conçues sous la forme rectangulaire, ronde, et/ou triangulaire et que les formes des sections des éléments de raccordement (13, 43, 44 à 44^{V}) correspondent aux formes des sections des évidements (12, 42).

4. Rail de guidage d'après une ou plusieurs des revendications précédentes.
**caractérisé en ce que**,
insérés, les éléments de raccordement (13, 44 à 44^{V}) positionnent les éléments de rail (2) de manière centrée le long d'un axe longitudinal commun.

5. Rail de guidage d'après une ou plusieurs des revendications précédentes
**caractérisé en ce que**
les éléments de raccordement (13 et 44 à 44^{V}) comportent un cannelage (14) s'étendant de préférence perpendiculairement à l'axe longitudinal du rail de guidage (1).

6. Rail de guidage d'après une ou plusieurs des revendications précédentes
**caractérisé en ce que**,
au niveau du raccordement de deux éléments de rail (2), il est prévu des alésages filetés (8) et qu'il est possible de visser dans ces alésages filetés (8), des vis (26, 36) servant à la fixation des éléments de rail (2).

7. Rail de guidage d'après une ou plusieurs des revendications précédentes
**caractérisé en ce que**
les éléments de raccordement (13, 44 à 44^{V}) sont positionnés rigidement sur un côté de l'élément de rail (2), et que, sur la face opposée de l'élément de rail (2), il est prévu les évidements (12, 42), dans lesquels se laissent insérer les éléments de raccordement (13, 44 à 44^{V}) fixes de l'élément de rail suivant (2).

8. Rail de guidage d'après une ou plusieurs des revendications précédentes
**caractérisé en ce que**
les évidements (12, 42) s'étendent sur toute la longueur des éléments de rail (2).

9. Rail de guidage d'après la revendication 1.
**caractérisé en ce que**
l'élément de raccordement (44 à 44^{V}) comporte, du moins partiellement, une surface ondulée et que, par insertion d'un élément d'écartement (47), l'élément de raccordement (44 à 44^{V}) se laisse écarter de sorte que la surface précontrainte porte au moins sur deux parois opposées d'un ou de plusieurs éléments en profil creux (49).

10. Rail de guidage d'après la revendication 1.
**caractérisé en ce**
**qu'**il est pratiqué un profil creux (48) dans les coins (4) des éléments de rail (2), dans lequel se laisse insérer l'élément de raccordement (44 à 44^{V}).

11. Rail de guidage d'après la revendication 1.
**caractérisé en ce que**
l'élément d'écartement (47) est conçu sous la forme d'une vis autotaraudeuse.

12. Rail de guidage d'après la revendication 1.
**caractérisé en ce que**
les éléments d'écartement (47) individuels sont disposés avec un certain espacement entre eux.
